# EUROPÄISCHE PATENTSCHRIFT

(11) **EP 2 375 422 B1**
(45) Veröffentlichungstag und Bekanntmachung des Hinweises auf die Patenterteilung: **27.12.2017**
(21) Anmeldenummer: 11156900.0
(22) Anmeldetag: 04.03.2011
(51) Int. Cl.: H01B 17/16, H01B 17/32

(54) **Isolator, insbesondere für einen Pantographen eines Schienenfahrzeugs**
Insulator, in particular for a pantograph of a rail vehicle
Isolateur, notamment pour un pantographe d'un véhicule sur rails

(30) Priorität: 09.04.2010 DE 102010016384
(43) Veröffentlichungstag der Anmeldung: 12.10.2011
(73) Patentinhaber: Georg Jordan GmbH, 53721 Siegburg (DE)
(72) Erfinder: Jutz, Stefan, 51149, Köln (DE); Kraemer, Wilhelm, 69207, Sandhausen (DE); Mohr, Guenther, 53721, Siegburg (DE)
(74) Vertreter: Herrmann, Jochen

(56) Entgegenhaltungen:
- EP-A1- 1 099 612
- DE-C- 684 741
- DE-T2- 69 019 313
- GB-A- 2 432 565
- FAIVELY: "Faively Transport-Passenger Access Products, Air Conditioning, High Voltage and On-Board Electronics", , 12 March 2009 (2009-03-12), XP055297018, Retrieved from the Internet: URL:https://web.archive.org/web/2009031214 0020/http://www.railway-technology.com/con tractors/turnkey/faiveley/faiveley2.html [retrieved on 2016-06-30]

## Beschreibung

Die Erfindung betrifft einen Isolator, insbesondere für einen Pantografen eines Schienenfahrzeuges. Derartige Isolatoren werden im Dachbereich eines Schienenfahrzeuges verbaut und dienen zur isolierten Abstützung.

Während des Betriebseinsatzes muss der Isolator hohen mechanischen Wechselbelastungen bestehen. Insbesondere sind die durch den Pantografen induzierten Biegebeanspruchungen aufzunehmen. Weiterhin muss der Isolator eine ausreichende elektrische Widerstandsfähigkeit aufweisen, um ein Durchschlagen von Hochspannungen, wie sie bspw. durch einen Blitzeinschlag bewirkt werden, zu verhindern.

Weiterhin werden hohe Anforderungen an die Wetterfestigkeit der Isolatoren gestellt, sodass sie sowohl in sehr heißen als auch in sehr kalten Klimazonen eingesetzt werden können.

Bekannte Langstabisolatoren in Hochspannungs-Freileitungsnetzen weisen in der Regel einen Vollkern aus glasfaserverstärktem Kunststoff auf und eine Schirmung aus Silikon. In der Bahntechnik werden auf dem Dach von Schienenfahrzeugen seit Jahren aus Gründen der Gewichtseinsparung Verbund-Isolatoren nach diesem Prinzip eingesetzt. Ein großer Nachteil dieser Isolatoren ist, dass diese Isolatoren insbesondere bei hohen Geschwindigkeiten nicht mechanisch formstabil sind. Zur Erfüllung der mechanischen Eigenschaften werden die Isolatoren daher üblicherweise massiv ausgebildet. Das Dokument "DE 690 19 313 T2" offenbart einen Isolator gemäß dem Oberbegriff des Patentanspruchs 1. Aus dem Stand der Technik sind weiterhin Isolatoren aus Epoxydharzvollverguss bzw. aus Porzellan bekannt. Diese Bauteile weisen ein sehr hohes Eigengewicht auf, das insbesondere im Kopfbereich eines Schienenfahrzeuges unerwünscht ist.

Es ist Aufgabe der Erfindung, einen Isolator der eingangs erwähnten Art bereitzustellen, der bei geringem Gewicht den gestellten hohen Anforderungen an die elektrische und mechanische Stabilität sowie die Wetterfestigkeit gerecht wird.

Diese Aufgabe wird mit einem Isolator gemäß dem Anspruch 1 gelöst. Demgemäß weist der Isolator ein Kopf- und ein Fußteil auf, die gegeneinander elektrisch isoliert sind und jeweils ein Anschlussstück aufweisen. Am Anschlussstück des Kopfteils lässt sich der Stromabnehmer ankoppeln. Das Fußteil dient zur Verbindung mit dem Schienenfahrzeug. Kopf- und Fußteil sind mittels eines als Hohlprofil ausgebildeten Tragteils miteinander verbunden. Der Abstandsbereich zwischen dem Kopf- und dem Fußteil ist auf der Außenseite des Tragteils mittels eines Isoliermantels überdeckt. Das Tragteil kann als Bauteil mit geringem Eigengewicht hergestellt werden, wobei es eine ausreichende Stabilität aufweist. Insbesondere haben Hohlprofile ein hohes Widerstandsmoment gegen Biegung, sodass sie sich für den vorliegenden Einsatzfall optimal eignen. Der Isoliermantel vervollständigt den Isolator und garantiert eine ausreichende Durchschlagfestigkeit, um die elektrischen Anforderungen zu erfüllen.

Gemäß einer bevorzugten Erfindungsvariante kann es vorgesehen sein, dass das Tragteil aus einem glasfaserverstärkten Kunststoff besteht. Dieses Material zeichnet sich durch ein geringes Eigengewicht und eine sehr hohe mechanische Stabilität aus.

Bevorzugt ist das Tragteil als Rohrprofilabschnitt ausgebildet. Damit hat es in der Querschnittsebene unabhängig von der Belastungsrichtung stets dasselbe äquatoriale Widerstandsmoment gegen Biegung. Es kann so die wechselnden Beanspruchungen während des Bahnbetriebes zuverlässig aufnehmen.

Eine denkbare Erfindungsalternative ist derart, dass das Kopfteil einen Ansatz aufweist, der das Tragteil an seinem Außenumfang umfasst. Auf diese Weise wird eine stabile, quer zur Mittellängsachse des Tragteils, formschlüssige Verbindung zwischen Kopfteil und Tragteil hergestellt. Darüber hinaus kann der Ansatz im Bereich des Übergriffes dicht mit dem Tragteil verbunden werden, sodass auch eine elektrische Dichtigkeit herstellbar ist. Vorzugsweise ist der Innenquerschnitt des Ansatzes auf den Außenquerschnitt des Tragteils im Verbindungsbereich angepasst ausgelegt, sodass hier eine luftdichte Verbindung herstellbar ist. Diese Luftdichtigkeit garantiert, dass während des Betriebes keine schädlichen, durch Stromfluss wirkenden Erosionen auftreten können.

Eine weitere bevorzugte Ausgestaltungsvariante der Erfindung ist der Gestalt, dass das Fußteil einen Stützabschnitt aufweist, der das Tragteil quer zu dessen Längserstreckung formschlüssig abstützt. Dieser Formschluss garantiert auf einfache Weise quer zur Hauptbelastungsrichtung, eine sichere Fixierung zwischen Tragteil und Fußteil. Darüber hinaus fängt der Stützabschnitt das Tragteil zusätzlich in dem Bereich ab, in dem die höchste Biegespannung während des Betriebes auftritt. Auf diese Weise ist eine festigkeitsoptimierte Auslegung des Isolators erreicht.

Ähnlich wie bei dem Kopfteil kann auch der Stützabschnitt das Tragteil an dessen Außenumfang umfassen. Dabei kann die maßliche Auslegung von Stützabschnitt und Tragteil derart sein, dass wieder eine elektrische und luftdichte Verbindung herstellbar ist.

Eine bevorzugte Ausgestaltung eines Isolators ist dabei derart, dass das Tragteil in dem Ansatz des Kopfteils und/oder in dem Stützabschnitt des Fußteils stoffschlüssig festgelegt, insbesondere verklebt ist. Über den Stoffschluss (die Verklebung) wird eine Luftdichtigkeit im Verbindungsbereich zwischen dem Tragteil und dem Kopf-/Fußteil garantiert. Darüber hinaus ist die stoffschlüssige Verbindung in diesem Bereich eine besonders geeignete Verbindungsmethode, denn sie wird hier auf Schub belastet, was bei stoffschlüssigen Verbindungen die bevorzugte Belastungsvariante ist. Weiterhin wird über die stoffschlüssige Verbindung ein materialoptimierter Übergang zwischen dem Tragteil und dem Kopf- und dem Fußteil möglich, denn über die Materialwahl der stoffschlüssigen Verbindung kann eine Anpassung des Übergangswiderstandes zwischen den beiden Bauteilen erreicht werden.

Ein erfindungsgemäßer Isolator kann dadurch gekennzeichnet sein, dass das Tragteil mittels eines Isolierstückes stirnseitig gegenüber dem Kopf- und/oder Fußteil abgestützt ist. Auf diese Weise wird eine zusätzliche Isolation erreicht, die die Schlaglänge vergrößert. Dabei soll das Isolierstück so ausgelegt werden, dass die Schlaglänge durch das Tragteil hindurch länger ist als die Schlaglänge über dem Isoliermantel. Dann wird eine Stromableitung über den Isoliermantel garantiert. Das Isolierstück kann bevorzugt aus einem Silikonmaterial oder EPDM bestehen, das hohe Widerstandseigenschaften aufweist. Zudem ist Silikonmaterial flexibel, sodass es die stirnseitig offene Fläche des Tragprofils umlaufend luftdicht abdichtet und so den elektrischen Widerstand garantiert.

Eine bevorzugte Erfindungsvariante sieht vor, dass der Isoliermantel aus Gießharz besteht. Beispielsweise kann als Schirmmaterial ein Gießharzsystem basierend auf Epoxydharz oder wahlweise auch Silikon eingesetzt werden, wobei Gießharz besonders gute. Eigenschaften in Bezug auf die Formstabilität bei hohen Geschwindigkeiten aufweist.

Das Gießharz kann auf das Tragteil und auf ggf. das Kopf- bzw. Fußteil aufgegossen werden. Dabei werden in den Übergangsbereichen luftdichte Abschlüsse bewirkt, die die Dauerfestigkeit des Isolators garantieren (Erosion siehe oben). Weiterhin bildet der aufgegossene Isolatormantel einen flüssigkeitsdichten Abschluss, sodass ein Eindringen von Feuchtigkeit in die Zwischenbereiche zwischen Isolatormantel und Trag- bzw. zwischen Isolatormantel und Kopf-/Fußteil verhindert ist. Zusätzlich oder alternativ kann es vorgesehen sein, dass der Isoliermantel gegenüber dem Kopf- und/oder Fußteil mittels eines Dichtelementes abgedichtet ist.

Die Erfindung wird im Folgenden anhand eines in den Zeichnungen dargestellten Ausführungsbeispieles näher erläutert. Es zeigen:
- Figur 1: in Seitenansicht einen Isolator;
- Figur 2: den Isolator gemäß Figur 1 längs des in Figur 1 mit II-II gekennzeichneten Schnittverlaufes;
- Figur 3: eine Baugruppe des Isolators gemäß Figur 1 in Seitenansicht;
- Figur 4: die Baugruppe gemäß Figur 3 längs des in Figur 3 mit IV-IV gekennzeichneten Schnittverlaufes; und
- Figur 5: die Baugruppe gemäß Figur 3 in Ansicht von unten.

Wie die Figur 1 zeigt, weist der Isolator ein oberes Kopfteil 30 und ein unteres Fußteil 20 auf. Im Bereich zwischen dem Fußteil 20 und dem Kopfteil 30 ist ein Isolatormantel 10 angeordnet, der einen Kopfabschnitt 11 und einen Fußabschnitt 13 aufweist. Zwischen Kopf- und Fußabschnitt 11, 13 sind 'Schirme 12 angeordnet, die zur Vergrößerung der elektrischen Kriechlänge dienen.

Figur 2 zeigt den Isolator im Vertikalschnitt. Wie aus dieser Darstellung deutlich wird, sind das Kopfteil 30 und das Fußteil 20 mittels eines Tragteils 40 zueinander beabstandet gehalten. Das Tragteil 40 besteht vorwiegend aus einem abgelenkten Profilabschnitt auf GFK-Material.

Figuren 3 und 4 lassen eine Baugruppe bestehend aus Fußteil 20, Kopfteil 30 und Tragteil 40 näher im Detail erkennen. Wie diese Darstellungen zeigen, weist das Tragteil 40 einen oberen und einen unteren Verbindungsabschnitt 41, 42 auf. Der obere Verbindungsabschnitt 41 dient zur Ankopplung des Kopfteils 30, der untere Verbindungsabschnitt 42 dient zur Ankopplung des Fußteils 20. Das Tragteil 40 umschließt einen Innenraum 43 mit kreisförmigem Querschnitt. Das Kopfteil 30 besitzt ein Anschlussstück 31, in das eine Befestigungsaufnahme 32 eingebracht ist. Das Anschlussstück 31 läuft in einem Stützflansch 33 aus, der radial zur Mittellängsachse der Befestigungsaufnahme 32 ausgerichtet ist. An dem Anschlussstück 31 und dem Stützflansch 33 kann der Pantograph eines Schienenfahrzeugs angekoppelt werden. Der Pantograph wird dann über die Befestigungsaufnahme 32 mit dem Isolator verbunden.

Unterhalb des Stützflansches 33 besitzt das Kopfteil 30 eine umlaufende Nut, die als Dichtungsaufnahme 34 einen O-Ring aufnehmen kann. An seinem dem Anschlussstück 31 abgewandten Ende trägt das Kopfteil 30 einen zylindrischen Ansatz 35, der eine Innenaufnahme für das Tragteil 40 umschließt. Dabei ist der Innenquerschnitt des Ansatzes 35 auf den Außenquerschnitt des Tragteils 40 angepasst.

Das Fußteil 20 weist wiederum ein Anschlussstück 21 auf, das mit einer ebenen Aufstandsfläche 22 versehen ist. Die Aufstandsfläche 22 steht senkrecht zur Mittellängsachse des Tragteils 40. An das Anschlussstück 21 schließt sich über einen Übergangsabschnitt 24 ein Stützabschnitt 25 an. Der Stützabschnitt 25 umschließt eine Innenaufnahme, in die das Tragteil 40 eingesetzt ist. Dabei ist wiederum die Innenaufnahme in ihrem Querschnitt an die Außengeometrie des Tragteils 40 angepasst ausgebildet.

Zur Montage der in den Figuren 3 und 4 gezeigten Baueinheit wird zunächst in das Fußteil 20 ein Isolierstück 50 in Form einer Scheibe bestehend aus Silikonmaterial oder EPDM eingelegt. Dabei wird zwischen dem Isolierstück 50 und der zugewandten Bodenfläche im Fußteil 20 eine dünne Schicht aus flüssigem Silikonmaterial aufgestrichen, um eine luftdichte Verbindung zwischen Isolierstück 50 und Fußteil 20 zu garantieren. Anschließend wird das Tragteil 40 an seinem Außenumfang im Bereich seiner Einsatzlänge in die Innenaufnahme des Stützabschnittes 25 mit einem Kleber bestrichen. Das aus Metall bestehende Fußteil 20 ist maßlich so dimensioniert, dass ein Presssitz zwischen Tragteil 40 und Stützabschnitt 25 vorhanden ist. Aus diesem Grund wird vor der Montage das Fußteil 20 erwärmt. Es dehnt sich dann aus, sodass das Tragteil 40 weitgehend kraftlos in den Stützabschnitt 25 gefügt werden kann. Dann verbindet sich das Tragteil 40 über die Klebeschicht formschlüssig mit dem Fußteil 20.

Wie Figur 4 erkennen lässt, ist das Tragteil 40 so in den Stützabschnitt 25 eingesetzt, dass das Isolierstück 50 komprimiert wird. Damit wird eine luftdichte Verbindung in diesem Bereich zwischen der Stirnseite des Tragteils 40 und dem Isolierstück 50 hergestellt.

Anschließend wird das Kopfteil 30 angekoppelt. Hierzu wird wieder ein Isolierstück 50 in Form einer Silikonscheibe in den Ansatz 35 eingeklebt. Anschließend wird das Kopfteil 30 erwärmt und über das mit Klebstoff bestrichene Tragteil 40 gestülpt. Anschließend wird das Kopfteil 30 zur Bildung einer Pressverbindung zwischen dem Außenumfang des Tragteils 40 und der Innenfläche 36 des Ansatzes 35 abgekühlt. Während des Abkühlvorganges und der einsetzenden Verklebung zwischen den Fügepartnern wird ein Montagedruck aufrechterhalten, der garantiert, dass die offene Stirnseite des Tragteils 40 das Isolierstück 50 zur Bildung einer dichten Verbindung komprimiert.

Die gemäß Figur 3 bzw. 4 hergestellte Baueinheit wird anschließend in eine Form gegeben und darin mittels Gießharz ummantelt. Das Gießharz bildet dann den Isoliermantel 10.

Figur 5 zeigt die Bodenansicht der Baugruppe gemäß den Figuren 3 und 4. Wie diese Darstellung erkennen lässt, sind zwei Bohrungen vorgesehen, die Eintrittsöffnungen für das Gießharz bilden, das in die Gießform eingebracht wird.

Im Bereich der Eintrittsöffnungen 23 bilden sich Angüsse 14, wie dies die Figur 2 erkennen lässt. Diese Angüsse 14 schließen die Eintrittsöffnungen 23 dicht ab. Um 90° versetzt zu den Eintrittsöffnungen 23 sind in dem Fußteil 20 Befestigungsaufnahmen 27 in Form von Bohrungen vorgesehen. Über diese Befestigungsaufnahmen 27 kann das Fußteil 20 mit einer Dachbaugruppe des Schienenfahrzeugs verschraubt werden.

## Patentansprüche

1. Isolator mit einem Kopf- und einem Fußteil (30, 20), die gegeneinander elektrisch isoliert sind, und jeweils ein Anschlussstück (21, 31) aufweisen, wobei das Kopf- und das Fußteil (30, 20) mittels eines als Hohlprofil ausgebildeten Tragteils (40) miteinander verbunden sind, wobei der Abstandsbereich zwischen dem Kopf- und dem Fußteil (30, 20) mittels eines Isoliermantels (10) aus Gießharz außenseitig zumindest bereichsweise überdeckt ist,
wobei das Tragteil (40) mittels eines Isolationsstückes (50) stirnseitig gegenüber dem Kopf- und/oder dem Fußteil (30, 20) abgestützt ist,
und wobei das Kopfteil (30) einen Ansatz (35) aufweist, der das Tragteil (40) an seinem Außenumfang im Verbindungsbereich luftdicht umfasst, **dadurch gekennzeichnet, dass** der Isolator für einen Pantographen eines Schienenfahrzeugs bestimmt ist und in das Anschlussstück (31) des Kopfteils (30) eine Befestigungsaufnahme (32) eingebracht ist.

2. Isolator nach Anspruch 1,
**dadurch gekennzeichnet,**
**dass** das Tragteil (40) aus einem glasfaserverstärkten Kunststoff besteht.

3. Isolator nach Anspruch 1 oder 2,
**dadurch gekennzeichnet,**
**dass** das Tragteil (40) als Rohrprofilabschnitt ausgebildet ist.

4. Isolator nach einem der Ansprüche 1 bis 3,
**dadurch gekennzeichnet,**
**dass** das Fußteil (20) einen Stützabschnitt (25) aufweist, der das Tragteil (40) quer zu dessen Längserstreckung formschlüssig abstützt.

5. Isolator nach Anspruch 4,
**dadurch gekennzeichnet,**
**dass** der Stützabschnitt (25) das Tragteil (40) an dessen Außenumfang umfasst.

6. Isolator nach einem der Ansprüche 1 bis 5,
**dadurch gekennzeichnet,**
**dass** das Tragteil (40) in dem Ansatz (35) des Kopfteils (30) und/oder in dem Stützabschnitt (25) des Fußteils (20) stoffschlüssig festgelegt, insbesondere verklebt ist.

7. Isolator nach einem der Ansprüche 1 bis 6,
**dadurch gekennzeichnet,**
**dass** das Isolierstück (50) aus einem Silikonmaterial oder EPDM besteht, das die stirnseitig offene Fläche des Tragteils (40) umlaufend abdichtet.

8. Isolator nach einem der Ansprüche 1 bis 7,
**dadurch gekennzeichnet,**
**dass** der Isoliermantel (10) gegenüber dem Kopf- und/oder dem Fußteil (30, 20) mittels eines Dichtelementes (15) abgedichtet ist.

## Claims

1. An insulator comprising a head part and a foot part (30, 20), which are electrically insulated from one another, and each comprise a connection piece (21, 31), the head part and the foot part (30, 20) being connected to each other by means of a carrier part formed as a hollow profile (40), the separation region between the head part of the foot part (30, 20) being externally covered, at least in regions, by means of an insulating sleeve (10) made from casting resin, wherein the carrier part (40) is supported by means of an insulating piece (50) at the end face opposite the head part and/or the foot part (30, 20), and wherein the head part (30) comprises a projection (35) that surrounds the carrier part (40) in an airtight manner on the outer periphery of same in the connection region, **characterised in that** the insulator is intended for a rail vehicle pantograph and **in that** the connection piece (31) of the head part (30) is introduced into an attachment recess (32).

2. The insulator according to claim 1, **characterised in that** the carrier part (40) consists of a glass fibre reinforced plastic.

3. The insulator according to claim 1 or 2, **characterised in that** the carrier part (40) is formed as a tube profile section.

4. The insulator according to any of claims 1 to 3, **characterised in that** the foot part (20) comprises a support section (25), which supports the carrier part (40) in a form fitting manner perpendicular to the longitudinal extension thereof.

5. The insulator according to claim 4, **characterised in that** the support section (25) surrounds the outer periphery of the carrier part (40).

6. The insulator according to any of claims 1 to 5, **characterised in that** the carrier part (40) is bonded, in particular glued, in the projection (35) of the head part (30) and/or in the support section (25) of the foot part (20).

7. The insulator according to any of claims 1 to 6, **characterised in that** the insulating piece (50) consists of a silicon material or EPDM which circumferentially seals the open surface of the carrier part (40) at the end face.

8. The insulator according to any of claims 1 to 7, **characterised in that** the insulating sleeve (10) is sealed with respect to the head part and/or the foot part (30, 20) by means of a sealing element (15).

## Revendications

1. Isolateur comprenant une partie de tête et une partie de pied (30, 20), qui sont isolées électriquement l'une de l'autre et qui présentent un élément de raccordement (21, 31) respectif, la partie de tête et la partie de pied (30, 20) étant reliées l'une à l'autre au moyen d'une partie de support (40) formée comme un profil creux, l'intervalle de distance entre la partie de tête et la partie de pied (30, 20) étant recouvert au moins par endroit sur le côté externe au moyen d'une gaine isolante (10) en résine de coulée, la partie de support (40) étant soutenue au moyen d'un élément d'isolation (50) du côté avant par rapport à la partie de tête et/ou la partie de pied (30, 20) et la partie de tête (30) présentant un embout (35) qui entoure de manière étanche à l'air la partie de support (40) au niveau de sa périphérie externe dans la zone de liaison, **caractérisé en ce que** l'isolateur est destiné à un pantographe d'un véhicule sur rails et est introduit dans l'élément de raccordement (31) de la partie de tête (30) d'un logement de fixation (32).

2. Isolateur selon la revendication 1, **caractérisé en ce que** la partie de support (40) est constituée d'un plastique renforcé par des fibres de verre.

3. Isolateur selon la revendication 1 ou 2, **caractérisé en ce que** la partie de support (40) est formée comme une section de profilé tubulaire.

4. Isolateur selon l'une des revendications 1 à 3, **caractérisé en ce que** la partie de pied (20) présente une section d'appui (25) qui supporte la partie de support (40) de manière transversale par rapport à son étendue longitudinale par coopération de formes.

5. Isolateur selon la revendication 4, **caractérisé en ce que** la section d'appui (25) entoure la partie de support (40) au niveau de sa périphérie externe.

6. Isolateur selon l'une des revendications 1 à 5, **caractérisé en ce que** la partie de support (40) est fixée dans l'embout (35) de la partie de tête (30) et/ou dans la section d'appui (25) de la partie de pied (20) par liaison de matière, en particulier collée.

7. Isolateur selon l'une des revendications 1 à 6, **caractérisé en ce que** l'élément d'isolation (50) est constitué d'un matériau de silicone ou d'EPDM, qui forme l'étanchéité de manière périphérique de la surface ouverte côté avant de la partie de support (40).

8. Isolateur selon l'une des revendications 1 à 7, **caractérisé en ce que** la gaine isolante (10) est étanche par rapport à la partie de tête et/ou la partie de pied (30, 20) au moyen d'un élément de joint (15).
